# EUROPÄISCHE PATENTSCHRIFT

(11) **EP 4 314 658 B1**
(45) Veröffentlichungstag und Bekanntmachung des Hinweises auf die Patenterteilung: **11.02.2026**
(21) Anmeldenummer: 22718191.4
(22) Anmeldetag: 25.03.2022
(51) Int. Cl.: F24D 10/00, F24D 11/02, F24D 17/02, F24F 5/00, F24F 12/00, F24D 19/10

(54) **NIEDERTEMPERATUR-WÄRMENETZ**
LOW-TEMPERATURE HEAT NETWORK
RÉSEAU DE CHAUFFAGE À BASSE TEMPÉRATURE

(30) Priorität: 26.03.2021 DE 102021107698
(43) Veröffentlichungstag der Anmeldung: 07.02.2024
(73) Patentinhaber: Hulin-Bischof, Peter, 83483 Bischofswiesen (DE)
(72) Erfinder: Hulin-Bischof, Peter, 83483 Bischofswiesen (DE)
(74) Vertreter: Manitz Finsterwald Patent- und Rechtsanwaltspartnerschaft mbB
(86) Internationale Anmeldenummer: PCT/EP2022/057956
(87) Internationale Veröffentlichungsnummer: WO 2022/200591

(56) Entgegenhaltungen:
- EP-A1- 3 683 508
- WO-A1-2011/107651
- WO-A1-2020/161041
- DE-A1- 19 740 398

## Beschreibung

Die Erfindung betrifft ein Niedertemperatur-Wärmenetz zur Versorgung von Gebäuden mit Wärme zum Heizen und für Warmwasser gemäß dem Oberbegriff des Anspruchs 1, eine Gebäudestation gemäß dem Oberbegriff des Anspruchs 9 sowie ein Verfahren zum Betreiben eines Niedertemperatur-Wärmenetzes gemäß dem Oberbegriff des Anspruchs 10.

Derartige Niedertemperatur-Wärmenetze, Gebäudestationen hierfür sowie Verfahren zum Betreiben derartiger Netze sind grundsätzlich bekannt, beispielsweise aus DE 197 40 398 A1.

Dabei können im Rahmen der vorliegenden Offenbarung in einem jeweiligen zu versorgenden Gebäude mehrere Gebäudestationen vorhanden sein, die insbesondere einer separat zu versorgenden Gebäudeeinheit, zum Beispiel einer Wohnung, zugeordnet sind. So kann ein zu versorgendes Gebäude beispielsweise ein Einfamilienhaus, ein Mehrfamilienhaus, ein Reihenhaus oder ein Wohnhaus oder Wohnblock mit einer Mehrzahl von separat zu versorgenden Wohnungen sein. Jeder Gebäudeeinheit, also beispielsweise jeder Wohnung, kann eine eigene Gebäudestation zugeordnet sein, die dann auch als Wohnungsstation bezeichnet wird. Im Rahmen der vorliegenden Offenbarung ist somit unter einer Gebäudestation auch eine Wohnungsstation zu verstehen, wenn es sich bei der zu versorgenden Einheit des Gebäudes um eine Wohnung handelt. Grundsätzlich ist es auch möglich, dass eine Gebäudestation mehrere Einheiten eines Gebäudes, also beispielsweise mehrere Wohnungen, versorgt.

Obwohl in den letzten Jahren durchaus Fortschritte im Zusammenhang mit einer effizienten Nutzung von Energie bei der Wärmeversorgung von Gebäuden, auch unter Einbeziehung von regenerativen Energien, gemacht worden sind, stellt man gleichwohl fest, dass immer noch ein relevanter Anteil der eingesetzten Energie ungenutzt bleibt. Wenn im Folgenden der Begriff "Wärme" verwendet wird, dann ist darunter "Wärmeenergie" zu verstehen.

Die Nutzung von Raum-Fortluft durch Wärmepumpen zur Warmwasserbereitung in einem Gebäude, beispielsweise in einer Wohnung oder einer anderen Gebäudeeinheit, ist grundsätzlich bekannt. Problematisch ist, dass derartige Wärmepumpen, um einen akzeptablen Leistungswert (COP = Coefficient Of Performance; ein auch als "Leistungszahl" bezeichnetes Gütekriterium für Wärmepumpen) zu erhalten, an einem mehr oder weniger festen Arbeitspunkt betrieben werden müssen, also insofern nicht geregelt werden können, als die Zufuhr von Raum-Fortluft - also deren Volumenstrom - nicht entsprechend dem Bedarf gesteigert werden kann. In der Praxis wird daher dem Warmwasserspeicher (Boiler) eine beträchtliche Menge an elektrischer Energie zugeführt, um eine ausreichende Menge an Warmwasser bereiten zu können, wenn die Wärmepumpe nicht genügend Wärme von der Raum-Fortluft liefern kann. Dieser Nachteil besteht unabhängig davon, ob die Gebäudeheizung durch eine zentrale, mehr oder weniger weit entfernt gelegene und mehrere Gebäude versorgende Versorgungszentrale, deren Arbeitsprozess z.B. auf Kraft-Wärme-Kopplung basiert, oder durch eine eigene Heizung, beispielsweise eine Gas- oder Pelletheizung, gebildet wird. Wenn die Heizung des Gebäudes über eine zentrale Versorgung erfolgt, dann führt nicht nur der erwähnte Bedarf an elektrischer Energie für die Wärmepumpe der Gebäudestation zu einer ungünstigen Energiebilanz, sondern es entstehen zusätzlich relevante Verluste insbesondere durch Abwärme des Arbeitsprozesses in der Versorgungszentrale sowie im Netz-Vorlauf und im Netz-Rücklauf zwischen Versorgungszentrale und Übergabestation aufgrund der in der Praxis vergleichsweise hohen Temperaturen des Arbeitsmediums. Diese Temperaturen können in der Praxis 80 bis 85°C im Netz-Vorlauf und etwa 50°C im Netz-Rücklauf betragen. Relevante Streckenverluste lassen sich daher auch bei vergleichsweise guter Wärmedämmung der Leitungen für den Netz-Vorlauf und den Netz-Rücklauf nicht verhindern. Aufgabe der Erfindung ist es, diese Nachteile im Stand der Technik zu vermeiden. Die Lösung dieser Aufgabe erfolgt durch die Merkmale der unabhängigen Ansprüche 1, 9 und 10.

Die Erfindung zeichnet sich also gemäß einem Aspekt dadurch aus, dass in der Gebäudestation der Wärmepumpe nicht nur die Raum-Fortluft als eine Primärwärmequelle zugeführt wird, sondern außerdem der Heizkreis-Rücklauf, so dass die Wärmepumpe zusätzlich die im Heizkreis-Rücklauf enthaltene Wärme nutzen kann. Insbesondere im Winterhalbjahr kann die Steuerungs-Einheit also dem Wärmetauscher den Heizkreis-Rücklauf als weitere Primärwärmequelle zuführen, wenn die Raum-Fortluft eine zu niedrige Temperatur aufweist oder kein ausreichend großer Volumenstrom der Raum-Fortluft zur Verfügung gestellt werden kann, um die erforderliche Energie mit optimalem COP für die Warmwasserbereitung bereitzustellen. Dank der Erfindung kann die Steuerungs-Einheit in Abhängigkeit von der jeweiligen Verfügbarkeits- und Bedarfssituation den Betrieb der Wärmepumpe dahingehend regeln, dass die Beiträge der unterschiedlichen Primärwärmequellen Raum-Fortluft einerseits und Heizkreis-Rücklauf andererseits entsprechend variiert werden.

Ein wesentlicher Vorteil dieses Konzeptes besteht darin, dass im Winterhalbjahr der ansonsten ungenutzte Heizkreis-Rücklauf zur Unterstützung der Primärseite der Wärmepumpe genutzt werden kann, um diese auch bei ungenügendem Wärmeeintrag durch die Raum-Fortluft an ihrem optimalen Arbeitspunkt betreiben und so für die Wärmepumpe den bestmöglichen COP erhalten zu können. Im Sommer dagegen steht genügend Wärme zur Verfügung, nämlich durch die Außenluft (und damit letztlich durch Sonnenenergie), die über die Frischluftzufuhr von außerhalb des Gebäudes und damit als noch wärmere Rauf-Fortluft der Gebäudestation zugeführt werden kann.

Die erfindungsgemäße Nutzung des Heizkreis-Rücklaufs als zusätzliche Primärwärmequelle für den primärseitigen Wärmetauscher der Wärmepumpe führt bereits in der Gebäudestation zu einer deutlich verbesserten Energiebilanz, da zusätzliche elektrische Energie für die Warmwasserbereitung nicht mehr notwendig ist oder zumindest auf ein Minimum reduziert werden kann.

Dieses Konzept bildet einen unabhängigen Gegenstand gemäß Anspruch 9 (Gebäudestation) und gemäß einem Aspekt von Anspruch 1 (Wärmenetz) und von Anspruch 10 (Betriebsverfahren).

Gemäß einem weiteren Aspekt der Erfindung, der grundsätzlich unabhängig von dem ersten Aspekt ist, besonders vorteilhaft aber mit diesem kombiniert werden kann, ist vorgesehen, dass in der Gebäudestation dem Rücklauf des Netz-Wärmetauschers zusätzlich Wärme entzogen und zum Erwärmen des thermischen Zwischenspeichers genutzt wird. Hierdurch wird zum einen noch mehr Energie aus dem Netz-Vorlauf für die Erwärmung dieses Zwischenspeichers genutzt. Zum anderen ist es hierdurch möglich, dem Netz-Rücklauf zwischen Übergabestation und Versorgungszentrale eine Temperatur zu verleihen, die viel niedriger ist als bisher. Während bisher der Netz-Rücklauf typischerweise Temperaturen im Bereich von etwa 50°C oder bei anderen bekannten Niedertemperatur-Wärmenetzen immer noch etwa 10°C aufweist, kann dank der Erfindung das Arbeitsmedium im Netz-Rücklauf beispielsweise eine Temperatur von nur noch etwa 2 bis 4°C oder noch weniger aufweisen. Hierdurch können im Netz-Rücklauf Wärmeverluste drastisch reduziert oder es kann - in Abhängigkeit von den jeweiligen Gegebenheiten - sogar eine Wärmegewinnung mittels des Netz-Rücklaufes erfolgen. Es kann nämlich zum Beispiel durch das umgebende Erdreich, in dem typischerweise die Leitung für den Netz-Rücklauf vergraben ist, das Arbeitsmedium im Netz-Rücklauf auf dem Weg zur Versorgungszentrale insbesondere durch das Erdreich erwärmt werden, und zwar beispielsweise von etwa anfänglichen 2 bis 4°C auf etwa 8 bis 9°C.

Es versteht sich, dass hierdurch eine Wärmedämmung der Leitung des Netz-Rücklaufes überflüssig wird, was bereits erhebliche Kosteneinsparungen mit sich bringt. Zudem kann hierdurch eine noch weitergehende Optimierung dahingehend stattfinden, dass die Leitung des Netz-Rücklaufes nahe an der Leitung für den Netz-Vorlauf verlegt wird, so dass dort entstehende Wärmeverluste zumindest zum Teil zum Erwärmen des dank der Erfindung "heruntergekühlten" Netz-Rücklaufs verwendet werden können und somit tatsächlich keine Verluste mehr darstellen.

Die dank der Erfindung vergleichsweise niedrige Temperatur des Netz-Rücklaufs an der Versorgungszentrale wiederum hat den weiteren Vorteil, dass eine effektive Wärmegewinnung durch die im Arbeitsprozess in der Versorgungszentrale entstehende Abwärme genutzt werden kann, beispielsweise durch die Abwärme aus dem Abgas eines den Arbeitsprozess in der Versorgungszentrale bildenden Kraft-Wärme-Kopplungs-Prozesses. Derzeit besitzen diese Abgase zum Beispiel Temperaturen von bis zu 100°C, bestenfalls von nicht weniger als 35°C. Mit einem Wärmetauscher kann die Abwärme des Arbeitsprozesses genutzt und dem Netz-Rücklauf zugeführt werden. So lässt sich beispielsweise die Temperatur der Abgase eines Kraft-Wärme-Kopplungs-Prozesses auf beispielsweise 12 bis 15°C reduzieren, d.h. die Abwärme des Arbeitsprozesses in der Versorgungszentrale kann praktisch vollständig genutzt werden. Dies wiederum reduziert den Energieeinsatz an der Versorgungszentrale zum Erwärmen des Netz-Vorlaufs und damit den Primärenergieanteil.

Wie bereits erwähnt, ist dieser zweite Aspekt der Erfindung besonders vorteilhaft in Kombination mit dem ersten Aspekt, denn indem dem Heizkreis-Rücklauf des Gebäudes Wärme entzogen wird, gelangt dieser als Gebäude-Rücklauf zur Übergabestation, also in den Zwischenspeicher, mit einer geringeren Temperatur als bisher, nämlich mit einer Temperatur von beispielsweise etwa 20 bis 22°C oder noch weniger, beispielsweise etwa 15°C. Dies reduziert in vorteilhafter Weise den Energieeinsatz für die Wärmepumpe der Übergabestation, die dazu dient, dem Rücklauf des Netz-Wärmetauschers Wärme zu entziehen und diese Wärme dem Zwischenspeicher zusätzlich zuzuführen. Zudem kann insbesondere dann, wenn die Temperatur des Gebäude-Rücklaufes zumindest annähernd der Temperatur des Rücklaufs des Netz-Wärmetauschers entspricht, dieser besonders effizient arbeiten, d.h. der Netz-Wärmetauscher besitzt dann eine besonders gute Übertragungsqualität.

Vereinfacht ausgedrückt zeichnet sich die Erfindung - bezogen auf die Gebäudestation - dadurch aus, dass der Rücklauf des Heizkreises genutzt wird, um die Warmwasserbereitung effizienter zu machen, und - bezogen auf die Übergabestation - dadurch, dass der Rücklauf des Netz-Wärmetauschers genutzt wird, um die Erwärmung des Zwischenspeichers effizienter zu machen und weitere Vorteile zu erzielen, insbesondere die damit einhergehende Reduzierung der Temperatur des Netz-Rücklaufes, die wiederum eine Energiegewinnung auf der Strecke zur Versorgungszentrale und aus der Abwärme der Versorgungszentrale ermöglicht, d.h. im Ergebnis eine Minimierung des Energieeinsatzes an der Versorgungszentrale zur Erwärmung des Netz-Vorlaufs.

Mit der Kombination der beiden Aspekte der Erfindung ergeben sich dadurch - wie vorstehend erläutert - noch mehr Synergieeffekte, die es ermöglichen, ein Niedrigtemperatur-Wärmenetz mit einem Minimum an - über den Einsatz von regenerativer Energie hinausgehendem - Energieeinsatz zu betreiben.

Wenn im Rahmen der vorliegenden Offenbarung von einem "Vorlauf" oder von einem "Rücklauf" oder von einem "Kreislauf" oder von einem "Speicher" die Rede ist, dann ist darunter in Abhängigkeit von dem jeweiligen Zusammenhang das jeweilige fluide Arbeitsmedium, insbesondere Wasser, oder eine Leitung bzw. ein Behältnis zu verstehen, in der dieses Arbeitsmedium strömt bzw. in dem dieses Arbeitsmedium enthalten ist.

Vorteilhafte Weiterbildung der Erfindung sind in den abhängigen Ansprüchen, der Beschreibung sowie der Zeichnung angegeben.

Die erfindungsgemäße Gebäudestation kann in Form eines transportablen, als Ganzes handhabbaren, insbesondere im Nassbereich einer Gebäudeeinheit wie z.B. in einem Bad oder in einem WC aufstellbaren Geräts vorgesehen sein. Die Wärmepumpe und ein Warmwasserspeicher (Boiler) können dabei - wie bei derzeit bereits bekannten Geräten auch - zu einer baulichen und funktionalen Einheit zusammengefasst sein.

Gemäß einem weiteren Ausführungsbeispiel der Erfindung kann vorgesehen sein, dass in der Gebäudestation ein zusätzlicher Lüftungs-Wärmetauscher vorgesehen ist, an dem ein Wärmeaustausch zwischen zugeführter Außenluft und der Raum-Fortluft erfolgt und der zusammen mit der Wärmepumpe in zumindest zwei unterschiedlichen Schaltungskonfigurationen betrieben werden kann, wobei in einer Winter-Schaltkonfiguration die Raum-Fortluft vor dem Eintritt in die Wärmepumpe dem Lüftungs-Wärmetauscher zugeführt wird, um die Außenluft zu erwärmen, und in einer Sommer-Schaltkonfiguration die Raum-Fortluft zunächst der Wärmepumpe und dann dem Lüftungs-Wärmetauscher zugeführt wird, um die Außenluft abzukühlen.

Mit nur einer zusätzlich zur Wärmepumpe vorgesehenen Komponente, nämlich einem grundsätzlich bekannten Lüftungs-Wärmetauscher, kann die Gebäudestation für jede Außentemperatur, also für jede Temperatur der Außenluft, eine optimale Funktionalität erfüllen. Die Außenluft kann mit der Raum-Fortluft entweder erwärmt oder abgekühlt werden. In jedem Fall wird die Raum-Fortluft über den Aufnahme-Wärmetauscher der Wärmepumpe geführt und als energetisch genutzte Raum-Fortluft aus der Gebäudestation herausgeführt, um an die Umgebung, also aus dem Gebäude heraus, abgegeben zu werden. Hierdurch werden gleichzeitig eine Temperierung (Kühlung oder Erwärmung) der Außenluft und eine Lüftung des Gebäudes, in dem die Gebäudestation installiert ist, ermöglicht.

Dies bedeutet, dass hierdurch auf eine zusätzliche Lüftungsanlage verzichtet werden kann, die bei bekannten, mit einer Wärmepumpe arbeitenden Konzepten zusätzlich notwendig ist, um im Winterhalbjahr geheizte Raumluft nach außen zu fördern, da aufgrund der heutzutage sehr gut abdichtenden Fenster eine Raumentfeuchtung durch Lüftung notwendig ist. Bei derartigen bekannten Lüftungsanlagen ist zwar eine Wärmerückgewinnung aus der nach außen geführten warmen Raumluft vorgesehen, die aber wenig effizient ist.

Der Lüftungs-Wärmetauscher und die Wärmepumpe sind insbesondere zu einer Einheit zusammengefasst.

Vorzugsweise sind umschaltbare Ventile vorgesehen, um den Wechsel zwischen den unterschiedlichen Schaltungskonfigurationen zu ermöglichen. Diese Ventile können über die Steuerungs-Einheit der Gebäudestation gesteuert werden.

In einer vorteilhaften Weiterbildung der Erfindung wird in der Gebäudestation der Raum-Fortluft nicht nur die Wärme entzogen, sondern wird die Raum-Fortluft gleichzeitig mittels des primärseitigen Wärmetauschers der Wärmepumpe entfeuchtet. Die den primärseitigen Wärmetauscher der Wärmepumpe verlassende, kühlere und trockenere Raum-Fortluft kann als Gebäude-Fortluft aus dem Gebäude entlassen werden. Dies erfolgt so im Winter. Im Sommer dagegen kann gemäß einer weiteren möglichen Ausgestaltung der Erfindung, wie vorstehend bereits erläutert, mittels eines nachgeschalteten Luft-Luft-Wärmetauschers diese durch den primärseitigen Wärmetauscher der Wärmepumpe abgekühlte Raum-Fortluft genutzt werden, um von außerhalb des Gebäudes angesaugte, wärmere Frischluft (Außenluft) zu kühlen. Auf diese Weise kann also eine vorteilhafte Raumtemperierung im Sommer erfolgen. Kühlbedarf und verfügbare Sonnenenergie, letztere in Form der von der Wärmepumpe nutzbaren warmen Außenluft, fallen also in vorteilhafter Weise zusammen. Folglich kann die Warmwasserbereitung ohne zusätzliche Wärmequellen erfolgen, insbesondere ohne zusätzliche Energie aus einer Versorgungszentrale.

Gemäß weiterer möglicher Ausführungsformen der Erfindung kann zumindest eine für ein fluides Arbeitsmedium, insbesondere Wasser, vorgesehene Leitung, insbesondere eine Leitung für den Netz-Vorlauf, für den Netz-Rücklauf, für den Gebäude-Vorlauf und/oder für den Gebäude-Rücklauf, gleichzeitig als elektrischer Leiter oder als Träger für einen elektrischen Leiter zur Übertragung von elektrischer Energie ausgebildet sein. Hierbei können Wärmeverluste aufgrund des elektrischen Widerstands genutzt werden, um das in der betreffenden Leitung strömende Arbeitsmedium zu erwärmen. Diese Nutzung von ansonsten verloren gehender Wärme stellt einen weiteren möglichen Synergieeffekt der Erfindung dar.

Wie auch an anderer Stelle näher beschrieben, kann die Übergabestation zusätzlich mit zumindest einem elektrischen Zwischenspeicher versehen sein, der mit elektrischer Energie von einer externen Quelle betrieben werden kann, z.B. mittels einer Photovoltaikanlage oder von der Versorgungszentrale. Dieser elektrische Zwischenspeicher kann die Übergabestation und/oder die Gebäudestation bzw. mehrere Gebäudestationen, die mit der Übergabestation verbunden sind, insbesondere während der Nachtstunden mit elektrischer Energie versorgen. Für die elektrische Anbindung dieses elektrischen Zwischenspeichers können die vorstehend erwähnten Vorläufe E und J und/oder Rückläufe F und K dienen, wenn diese entsprechend ausgebildet sind.

Gemäß weiterer möglicher Ausführungsformen der Erfindung kann vorgesehen sein, dass in der Gebäudestation dem Warmwasserspeicher ein weiterer Wärmetauscher zugeordnet ist, der über die Steuerungs-Einheit mit dem Gebäude-Vorlauf und/oder mit dem Heizkreis-Vorlauf verbunden werden kann, um in Abhängigkeit von der jeweiligen Verfügbarkeits- und Bedarfssituation Wärme von dem Warmwasserspeicher dem Gebäude-Vorlauf oder dem Heizkreis-Vorlauf und/oder Wärme von dem Gebäude-Vorlauf dem Warmwasserspeicher zur Verfügung zu stellen.

Durch diese Verschaltungs- bzw. Steuerungsmöglichkeiten kann dann, insbesondere in der Übergangszeit zwischen Sommer und Winter bzw. Winter und Sommer, wenn einerseits genügend Sonnenenergie zur Verfügung steht und so Wärme über die Wärmepumpe der Gebäudestation dem Warmwasserspeicher zugeführt werden kann, andererseits aber noch geheizt werden muss, das Heizen des Gebäudes zumindest teilweise über Solarenergie, also über den Warmwasserspeicher, erfolgen, ohne dass es zu einem Mangel an Warmwasser kommt. Auch ist es möglich, über den durch Sonnenenergie und die Wärmepumpe der Gebäudestation erwärmten Warmwasserspeicher und die Steuerungseinheit die Wärme an den Zwischenspeicher der Übergabestation abzugeben.

Des Weiteren ist erfindungsgemäß bevorzugt vorgesehen, dass in der Übergabestation eine Steuerungs-Einheit vorgesehen ist, über welche der Gebäude-Vorlauf und der Gebäude-Rücklauf mit dem thermischen Zwischenspeicher verbunden sind und die dazu ausgebildet ist, zusammen mit der Steuerungs-Einheit der Gebäudestation den Betrieb des Wärmenetzes - zumindest bezogen auf die Übergabestation und die oder jede an diese Übergabestation angeschlossene Gebäudestation - in Abhängigkeit von der jeweiligen Verfügbarkeits- und Bedarfssituation zu steuern.

Beide Steuerungs-Einheiten können bezogen auf die jeweilige Gebäudestation als eine Gesamt-Steuerung betrachtet werden, die für die betreffende Gebäudestation sozusagen alles erfasst, überwacht, steuert und regelt, was für die gewünschte Wärmeversorgung des Gebäudes, zu der die betreffende Gebäudestation gehört, relevant ist.

Insbesondere das Zusammenspiel der hierin offenbarten Einrichtungen und Steuerungen, wie sie insbesondere auch aus den nachstehend näher beschriebenen Figuren hervorgehen, ermöglicht eine in einem Höchstmaß effiziente und vorrangig mit Solarenergie betriebene Wärmeversorgung von Gebäuden bzw. Gebäudeeinheiten wie z.B. Wohnungen. Hervorzuheben ist in diesem Zusammenhang auch, dass überschüssige Sonnenenergie, die während des Tages anfällt, sowohl in dem elektrischen Zwischenspeicher als auch - für jede angeschlossene Gebäudestation über die dortige Anordnung aus Wärmepumpe, Warmwasserspeicher und Gebäude-Vorlauf - in dem thermischen Zwischenspeicher gespeichert werden kann.

Die im Zusammenhang mit dem erfindungsgemäßen Wärmenetz beschriebenen möglichen Weiterbildungen der Gebäudestation bzw. der beschriebenen, in der Gebäudestation vorhandenen Einrichtungen sind hiermit auch als Weiterbildungen der erfindungsgemäßen Gebäudestation bzw. deren jeweiliger Einrichtung und - wenn es sich um steuerungsrelevante bzw. eine Steuerung erfordernde oder ermöglichende Aspekte handelt - auch als Weiterbildungen des erfindungsgemäßen Verfahrens offenbart.

Die Erfindung wird im Folgenden beispielhaft unter Bezugnahme auf die Zeichnung beschrieben. Es zeigen:
- Fig. 1: ein schematischer Überblick über ein erfindungsgemäßes Niedertemperatur-Wärmenetz,
- Fig. 2: schematisch weitere Einzelheiten eines erfindungsgemäßen Niedertemperatur-Wärmenetzes,
- Fig. 2a: die Wohnungsstation (Gebäudestation) von Fig. 2 in einer vergrößerten Darstellung,
- Fig. 2b: die Übergabestation von Fig. 2 in einer vergrößerten Darstellung, und
- Fig. 2c: weitere Details der Gebäudestation von Fig. 2.

Wie eingangs bereits erwähnt, umfasst das erfindungsgemäße Niedertemperatur-Wärmenetz eine oder mehrere Gebäudestationen 1 (die hier auch als Wohnungsstationen bezeichnet werden), eine Versorgungszentrale 3, die einer Mehrzahl von Gebäudestationen 1 zugeordnet ist, sowie jeweils zwischen einer Gebäudestation 1 und der Versorgungszentrale 3 eine Übergabestation 2.

Die Erfindung betrifft sowohl eine Gebäudestation 1 als auch ein Niedertemperatur-Wärmenetz, das zusätzlich zu einer oder mehreren erfindungsgemäßen Gebäudestationen 1 zumindest eine Übergabestation 2 und zumindest eine Versorgungszentrale 3 umfasst.

Der erfindungsgemäßen Gebäudestation 1, die beispielsweise in Form eines transportierbaren Geräts in einem Badezimmer oder einem WC einer Wohnung (im Folgenden einfach: Gebäude) installiert ist, wird Raum-Fortluft A zugeführt, die aus dem Gebäude angesaugt wird und die die Gebäudestation 1 als energetisch genutzte Gebäude-Fortluft B verlässt. Auf Details hierzu wird an anderer Stelle näher eingegangen. Die Gebäudestation 1 dient zur Warmwasser-Versorgung C des Gebäudes sowie zur Versorgung eines Heizkreises D des Gebäudes über eine Steuerungs-Einheit SE (Fig. 2a), wobei der Heizkreis D einen Heizkreis-Vorlauf DVL und einen Heizkreis-Rücklauf DRL umfasst.

Mit der Übergabestation 2 ist die Gebäudestation durch den Gebäude-Vorlauf E und den Gebäude-Rücklauf F verbunden.

Die Übergabestation 2 steht mit der Versorgungszentrale 3 über den Netz-Vorlauf J und den Netz-Rücklauf K in Verbindung. Durch die kleinen Pfeile ist beim Netz-Vorlauf J angedeutet, dass Wärmeverluste an das umgebende Erdreich der betreffenden Versorgungsleitung entstehen. Die in umgekehrter Richtung auf die Rücklaufleitung des Netz-Rücklaufs K gerichteten kleinen Pfeile deuten an, dass aufgrund der eingangs erläuterten niedrigen Temperatur des Arbeitsmediums des Netz-Rücklaufs K dieses Arbeitsmedium Wärme aus dem umgebenden Erdreich, die zumindest teilweise von der abgegebenen Wärme, also der Verlust-Wärme, des Netz-Vorlaufs J stammen kann, aufnehmen kann.

Für die Übergabestation 2 kann Sonnenenergie H beispielsweise mittels einer Photovoltaikanlage PV unmittelbar oder mittelbar genutzt werden. Hierzu ist die Übergabestation 2 mit einem nicht dargestellten elektrischen Zwischenspeicher versehen, nämlich einer Batterie, der mittels der Photovoltaikanlage PV und damit durch Sonnenenergie versorgt werden kann. Alternativ oder zusätzlich kann der elektrische Zwischenspeicher der Übergabestation 2 auch mit Strom von der Versorgungszentrale 3 versorgt werden. Der elektrische Zwischenspeicher dient zur Versorgung der Einrichtungen in der Gebäudestation 1 und in der Übergabestation 2 insbesondere während der Nachtstunden. Für die elektrische Anbindung dieses elektrischen Zwischenspeichers können - wie an anderer Stelle bereits erwähnt - die Leitungen für die einzelnen Vorläufe E und J und/oder Rückläufe F und K dienen.

Die Versorgung der Übergabestation 2 mit elektrischer Energie I von der Versorgungszentrale 3 und die Versorgung der Gebäudestation 1 mit elektrischer Energie G durch die Übergabestation 2 kann - wie vorstehend bereits erläutert - über die Leitungen des betreffenden Vorlaufs J bzw. E und/oder Rücklaufs K bzw. F erfolgen. Separate elektrische Leitungen können dann entfallen, was in Fig. 2 und dementsprechend auch in den Fig. 2a und 2b durch die gestrichelten Linien bei H und I angedeutet ist.

Wie Fig. 2a zeigt, dient die Steuerungs-Einheit SE, die mit dem Gebäudevorlauf E und dem Gebäuderücklauf F verbunden ist, zur Verteilung und Einstellung und somit zur Beeinflussung der einzelnen Arbeitsmedien-Durchflüsse, insbesondere mit Hilfe von entsprechenden Ventil-Stellgliedern. An die Steuerungs-Einheit SE sind zudem der Heizkreis-Vorlauf DVL und der Heizkreis-Rücklauf DRL angeschlossen. So kann erfindungsgemäß über die Steuerungs-Einheit SE der Primärseite der Wärmepumpe WP1 als Primärwärmequelle nicht nur die Raum-Fortluft A, sondern außerdem der Heizkreis-Rücklauf DRL zugeführt werden, nämlich über einen weiteren an die Primärseite der Wärmepumpe WP1 angeschlossenen und in Reihe mit dem Luft-Kältemittel-Wärmetauscher WT1 für die Raum-Fortluft A geschalteten Kältemittel-Wasser-Wärmetauscher WT2. Diesem kann die Steuerungs-Einheit SE bedarfsgerecht dosiert den Heizkreis-Rücklauf DRL zuführen. Hierdurch können dem Primärkreis der Wärmepumpe WP1 also zwei unterschiedliche Primärwärmequellen zugeführt werden, nämlich die Raum-Fortluft A und der Heizkreis-Rücklauf DRL.

Der Abgabe-Wärmetauscher WT3 der Wärmepumpe WP1 erwärmt über sein Arbeitsmedium (Kältemittel) das Arbeitsmedium, insbesondere Wasser, im Warmwasserspeicher WW zur Warmwasserversorgung C des Gebäudes. Über die Steuerungs-Einheit SE kann dem Warmwasserspeicher WW gegebenenfalls auch Wärme mittels eines weiteren Wärmetauschers WT4 zugeführt werden. Zu der möglichen Einbindung und Nutzung dieses weiteren Wärmetauschers WT4 wird auch auf die entsprechenden Ausführungen im Einleitungsteil verwiesen.

Mit Ausnahme der erfindungsgemäßen zusätzlichen Zufuhr von Wärme des Heizkreis-Rücklaufs DRL an die Primärseite der Wärmepumpe WP1 - hier über den zusätzlichen primärseitigen Wärmetauscher WT2 - ist dieser Aufbau einer Gebäudestation 1 grundsätzlich bekannt.

Hinsichtlich der weiteren Einzelheiten und insbesondere möglicher Temperaturen bzw. Temperaturbereiche der einzelnen Kreise bzw. Vorläufe und Rückläufe wird auch auf die übrige vorliegende Offenbarung einschließlich der Beschriftungen in den Figuren verwiesen. Dies gilt auch für die Ausführungen im Zusammenhang mit der Übergabestation 2 und der Versorgungszentrale 3.

In Fig. 2 und 2a sind jeweils zwei Lüftungs-Wärmetauscher WTP dargestellt. Tatsächlich ist nur ein einziger derartiger Lüftungs-Wärmetauscher WTP, nämlich ein Luft-Luft-Wärmetauscher, vorgesehen, worauf nachstehend in Verbindung mit Fig. 2c näher eingegangen wird. Die diesbezüglich vereinfachte Darstellung in Fig. 2 und 2a mit den zwei Lüftungs-Wärmetauschern WTP soll lediglich zwei mögliche, unterschiedliche Schaltungskonfigurationen veranschaulichen, die mit dem einen Lüftungs-Wärmetauscher WTP und der Wärmepumpe WP1 realisiert werden können.

Fig. 2c veranschaulicht die Anordnung aus Lüftungs-Wärmetauscher WTP und Wärmetauscher WT1 der Wärmepumpe WP1 in zwei unterschiedlichen Schaltungskonfigurationen, die nachstehend kurz erläutert werden sollen. Der Einfachheit halber wird nachfolgend die jeweilige Luft bzw. Komponente nur durch ihr Bezugszeichen angegeben (A = Raum-Fortluft etc., siehe Bezugszeichenliste). Ob eine Linie gestrichelt dargestellt ist oder nicht, soll hier nicht von Bedeutung sein.

Der Weg von "M" nach "N" über die Sekundär-Seite des WTP ist und bleibt immer gleich. Dabei handelt es sich immer um frische Außenluft M, die im WTP entweder erwärmt (Winter) oder abgekühlt (Sommer) wird und an die Räume als Zuluft N abgegeben wird.

Hingegen ist "A" stets die "verbrauchte" (CO2 und Feuchtigkeit enthaltende, d.h. entsprechend angereicherte) Raum-Fortluft, welche zunächst grundsätzlich, auf welche Art und Weise sie auch immer durch die Ventile V1 - V3 umgelenkt wird, dieses "Gebilde" immer als Raum-(Gebäude)-Fortluft (verbrauchte Luft) über "B" verlässt.

Die Raum-Fortluft "A" wird ebenfalls grundsätzlich immer durch den WT1 der WP1 geführt.

### "Grundstellung" = Winterbetrieb:

"A" wird über V1 nach oben zur Primärseite des WTP geführt und erwärmt dort im Wärmeaustauschverfahren die kältere Außenluft "M". Um diesen Energiefaktor abgekühlt, verlässt "A" den WTP und wird über V3 dem WT1 der WP1 zugeführt. Diesen verlässt "A" schließlich abgekühlt und entfeuchtet und passiert das V2 auf dem geraden Weg nach außen und wird zur Fortluft "B".

### Sommer-Betrieb:

"A" passiert wieder V1, welches umgeschaltet wurde und "A" (nach unten umgelenkt) über eine Leitung zum V3 führt, welches ebenfalls umgeschaltet wurde und nun die zwei Wege: "6 Uhr" (unten) und "3 Uhr" (rechts) sowie "9 Uhr" (links) und "12 Uhr" (oben) offenhält. Damit gelangt "A" nun unmittelbar in den WT1 der WP1, wird dort abgekühlt und verlässt den WT1 über V2, welches ebenfalls umgeschaltet hat und nun "A" über die weitere Leitung zum WTP führt. Im WTP wird nun mit dem abgekühlten "A" über dessen Primärseite und das Wärmeaustauschverfahren die jetzt (im Sommer) wärmere Außenluft "M" abgekühlt. "A" hat hingegen jetzt Wärme aufgenommen und verlässt so erwärmt WTP und passiert über V3 und den Weg "9 Uhr" (links) und "12 Uhr" (oben) dieses auf dem Weg zur "B" und wird somit wiederum als Fortluft "B" aus der Gebäudestation und somit aus dem Gebäude entlassen.

Eine Entfeuchtung der Luft findet stets, also in beiden Schaltungskonfigurationen, im WT1 der WP1 statt, wobei im Sommer zusätzlich die Außenluft M im WTP entfeuchtet wird.

Die vorstehend erläuterten Strömungswege lassen sich kurz wie folgt zusammenfassen:

### Sommer:

A (warm) -> V3 -> WT1 (dort Abkühlung und Entfeuchtung) -> V2 -> WTP (dort (i) Aufnahme von Wärme von M und (ii) Entfeuchtung) -> 1V3 -> B (als abgekühlte und entfeuchtete Raum-Fortluft aus dem Gebäude heraus).

M (warm) -> WTP (dort Abgabe von Wärme und Entfeuchtung) -> N (= abgekühlte Frischluft; "Raumtemperierung").

### Winter:

A (warm) -> WTP (dort Abkühlung durch Vorerwärmung von M) -> V3 -> WT1 (dort Abkühlung und Entfeuchtung) -> B (als abgekühlte und entfeuchtete Raum-Fortluft aus dem Gebäude heraus).

M (kalt) -> WTP (dort Vorerwärmung durch A) -> N (= vorerwärmte Frischluft).

Ein weiterer Vorteil dieser Konstellation ist, dass das im weiteren Verlauf (gegenüber dem Wert unmittelbar beim Verlassenen des Raumes) stets etwas kühlere "A" nach dem Verlassen des WTP (trotz der in diesem aufgenommenen Wärme aus der Außenluft) im V3 durch dessen Bauweise und die Führung der jeweiligen Luft an derselben Umschaltklappe des V3 durch den Luftmassenstrom und damit die Abkühlung auf der besagten Ventil-Umschaltklappe des V3, über diese, auf deren anderen Seite der dort noch etwas wärmeren dort vorbeiströmenden Raum-Fortluft "A" Wärme entzogen werden kann, was der Kühlleistung durch den WT1 und WP1 zu Gute kommt, weil diese Kühlleistung "natürliche" physikalische Grenzen besitzt.

Auch die Übergabestation 2 gemäß Fig. 2b ist hinsichtlich ihres grundsätzlichen Aufbaus bekannt. Der Netz-Vorlauf J erwärmt über den Netz-Wärmetauscher WT7 den Zwischenspeicher ZS, der zusammen mit den Gebäude-Rücklauf F und dem Gebäude-Vorlauf E einen Gebäudekreislauf bildet, der hydraulisch von dem Versorgungs- oder Netzkreislauf getrennt ist, der zusätzlich zu dem Netz-Vorlauf J und dem Netz-Wärmetauscher WT7 den Netz-Rücklauf K umfasst, zu dem der Rücklauf L des Netz-Wärmetauschers WT7 führt.

Erfindungsgemäß wird zusätzlich der Rücklauf L des Netz-Wärmetauschers WT7 zur Erwärmung eines Zwischenspeichers ZS genutzt, und zwar über eine weitere Wärmepumpe WP2. Dem primärseitigen Wärmetauscher WT5 dieser Wärmepumpe WP2 wird der Rücklauf L des Netz-Wärmetauschers WT7 zugeführt, um mittels des abgabeseitigen Wärmetauschers WT6 der Wärmepumpe WP2 den Zwischenspeicher ZS zu erwärmen. Das Medium des Zwischenspeichers ZS und damit des Gebäudekreises wird auch als Gebäudesystemwasser bezeichnet, das - wie erwähnt - in grundsätzlich bekannter Weise von dem Versorgungs- oder Netzsystemwasser (also von dem Netzkreis mit Netz-Vorlauf J, Netz-Wärmetauscher WT7 und Netz-Rücklauf K) hydraulisch getrennt ist.

Durch den primärseitigen Wärmetauscher WT5 der Wärmepumpe WP2 wird dem Rücklauf L des Netz-Wärmetauschers WT7 weiter Wärme entzogen, so dass der Netz-Rücklauf K die bereits erwähnte niedrige Temperatur von beispielsweise 2 bis 4°C aufweist. Hieraus ergeben sich die weiteren Vorteile, die an anderer Stelle bereits erwähnt worden sind.

Während des Betriebs dieses Niedertemperatur-Wärmenetzes wird das Arbeitsmedium des Netzkreises über den Netz-Vorlauf J einer in der Übergabestation 2 vorhandenen Management-, Versorgungs- oder Steuerungs-Einheit SE zugeführt, die entscheidet, welcher Ebene (mittlerer Ebene oder oberer Ebene) des Netz-Wärmetauschers WT7 das auf einem hohen Temperaturniveau liegende Medium zugeführt wird, um die Wärme an den Zwischenspeicher ZS abzugeben. In einer möglichen Betriebssituation liegt das unterste Temperaturniveau des Arbeitsmediums am Ausgang des Netz-Wärmetauschers WT7, also an dessen Rücklauf L, ungefähr auf dem Niveau der Temperatur des Arbeitsmediums des Gebäude-Rücklaufs F. Durch den sogenannten Rekuperator in Form des primärseitigen Wärmetauschers WT5 der Wärmepumpe WP2 und dem Abgabe-Wärmetauscher WT6 wird dem Netz-Arbeitsmedium weiter Wärme entzogen, so dass der Netz-Rücklauf K eine Temperatur von etwa 2 bis 4°C (und damit ein aufnahmefähiges Temperaturniveau zur Gewinnung von Wärme aus Umwelteinflüssen (z.B. aus dem umgebenden Erdreich)) erhält und die entzogene Wärme dem Zwischenspeicher ZS über den Wärmetauscher WT6 zugeführt wird.

Wie an anderer Stelle bereits erwähnt, ist auch die Übergabestation 2 mit einer Steuerungs-Einheit SE versehen, an welche der Gebäude-Vorlauf E und der Gebäude-Rücklauf F mit dem thermischen Zwischenspeicher ZS angebunden sind und die dazu ausgebildet ist, zusammen mit der Steuerungs-Einheit SE der Gebäudestation 1 und der Steuerungs-Einheit SE, zu welcher der Netz-Vorlauf J führt, den Betrieb des Wärmenetzes - zumindest bezogen auf die Übergabestation 2 und die oder jede angeschlossene Gebäudestation 1 - in Abhängigkeit von der jeweiligen Verfügbarkeits- und Bedarfssituation zu steuern.

Was den Gebäudekreislauf betrifft, der mit dem im Zwischenspeicher ZS erwärmten und über den Gebäude-Vorlauf E der Steuerungs-Einheit SE des Gebäudes zugeführten Arbeitsmedium einen vom Netzkreislauf getrennten Kreislauf darstellt, so sorgt die Steuerungs-Einheit SE für die Warmwasserbereitung im Boiler WW (Warmwasserspeicher) und für die Heizung des Gebäudes über den Heizkreis D. Dabei wird der Heizkreis-Rücklauf DRL über die Steuerungs-Einheit SE dosiert über den zusätzlichen Wärmetauscher WT2 an der Primärseite der Wärmepumpe WP1 geführt. Der dortige Arbeitsmedium-Kreislauf - umfassend den Wärmetauscher WT1 für die Raum-Fortluft A, den zusätzlichen Wärmetauscher WT2, die Wärmepumpe WP1 und deren Abgabe-Wärmetauscher WT3 - wird entsprechend dosiert um einen Wärmeanteil aus dem Heizkreis-Rücklauf DRL ergänzt, der für den Betrieb der Wärmepumpe WP1 im optimalen Arbeitspunkt bei bestmöglichem COP erforderlich ist.

In Fig. 2a, 2b und 2c - und somit auch in Fig. 2 - ist jeweils durch einen mit einer gestrichelten Linie umgrenzten Bereich angedeutet, was durch die Erfindung einem grundsätzlich bekannten Aufbau einer Gebäudestation bzw. einer Übergabestation hinzugefügt wurde, um die vorstehend erläuterten Vorteile und Synergieeffekte erzielen zu können, die nachstehend noch einmal zusammengestellt werden sollen.

Der besondere Vorteil des erfindungsgemäßen Niedertemperatur-Wärmenetzes - wenn es als Ganzes betrachtet wird - liegt in der Nutzung und Bündelung einer Mehrzahl von einzelnen Vorteilen und Synergie-Effekten, und zwar wie folgt:

### Versorgungszentrale

In der Versorgungszentrale 3 ergibt sich ein im Vergleich zum Stand der Technik deutlich höherer nutzbarer Primärenergie-Anteil. Die eingesetzte Primärenergie wird dort vollumfänglich genutzt. Zudem können in der Versorgungszentrale 3 gleichzeitig sowohl der zum Betrieb des Wärmenetzes benötigte Strom als auch die Versorgungswärme erzeugt werden, wobei dies in vorteilhafter Weise bedarfsweise möglich ist. Letztlich können dadurch die bei der konventionellen Stromerzeugung entstehenden Verluste vollständig eingespart werden. Zudem kann dank des "kalten" Netz-Rücklaufs K außerdem die sonst mit der Abwärme (Abgase aus Arbeitsprozess) der Versorgungszentrale 3 entweichende Verlustenergie nahezu vollständig auf das Arbeitsmedium im Netz-Rücklauf K und im Netz-Vorlauf J übertragen werden. Folglich zeichnet sich erfindungsgemäß die Versorgungszentrale 3 durch die folgenden Punkte aus:
- Energieerzeugung ausschließlich nach Bedarf
- Gleichzeitige Erzeugung von Strom und Wärme
- Vollständige Nutzung von Abgaswärme
- Die Anteile "Stromerzeugung" und "Wärmeerzeugung" können in Abhängigkeit von dem jeweiligen Bedarf unabhängig voneinander geregelt werden
- Hieraus resultiert insgesamt eine nahezu vollständige und damit in einem Höchstmaß effiziente Primärenergie-Nutzung

### Arbeitsmedium-Leitungen (Rohre) als elektrische Leiter

Die zur Versorgung der Gebäudestationen 1 dienenden Leitungen für die fluiden Arbeitsmedien können - wie an andere Stelle bereits erwähnt - gleichzeitig als elektrische Leiter zur Stromversorgung der Gebäudestationen 1 genutzt werden. Auf zusätzliche Stromleitungen kann folglich verzichtet werden. Damit gehen durch den elektrischen Widerstand bedingte Leitungsverluste nicht vollständig verloren, sondern können dem fluiden Arbeitsmedium aufgrund der niedrigen "Arbeitstemperaturen" als Wärme zugeführt werden. Die die Leitungen für die Arbeitsmedien bildenden Rohre besitzen einen vergleichsweise großen Leitungsquerschnitt. Dies kann für eine direkte Stromversorgung mit einer Sicherheitsspannung und insbesondere mit vergleichsweise hohen Strömen genutzt werden. Hierdurch werden Wandlungsverluste vermieden und können aufwendige Sicherheitseinrichtungen eingespart werden.

### Vorrangige Nutzung von Solarenergie

Generell ermöglicht das erfindungsgemäße Niedertemperatur-Wärmenetz eine unmittelbare und vorrangige Nutzung von Solarenergie. Zum einen kann Solarenergie mittels Photovoltaik direkt als Betriebsstrom und als Ladestrom für den elektrischen Zwischenspeicher in der Übergabestation 2 genutzt werden. Dieser elektrische Zwischenspeicher wird daher auch als Betriebsstrom-Zwischenspeicher bezeichnet. Dank des systembedingt stets optimalen Arbeitspunktes der in den einzelnen Gebäudestationen 1 zum Einsatz kommenden Wärmepumpen WP1 ist es möglich, diese effizient mit einem vergleichsweise geringen solaren Betriebsstrom und mit einem optimal nutzbaren Temperaturniveau zu betreiben. Während des Tages anfallende, überschüssige Solarenergie kann in der Übergabestation 2 sowohl als Strom, nämlich im elektrischen Zwischenspeicher, als auch als Wärme, nämlich im thermischen Zwischenspeicher ZS, zwischengespeichert werden. Darüber hinaus gehende Überschüsse an Solarenergie können über das vorhandene Netz weiterverteilt und/oder an anderer Stelle zwischengespeichert werden. Diese bestehenden Möglichkeiten zur Zwischenspeicherung haben zur Folge, dass die Versorgung mit Solarenergie gewissermaßen über einen langen Zeitraum "gestreckt" werden kann, sodass letztlich die Wärmeversorgung CO2-neutral im Wesentlichen aus Sonnenenergie erfolgen kann. Dank des aufgrund der Photovoltaikanlage PV vorhandenen elektrischen Stromes können im Sommerhalbjahr aufgrund der an anderer Stelle näher erläuterten Kombination aus Wärmepumpe und Lüftungs-Wärmetauscher gleichzeitig eine Kühlung der Luft und eine Warmwasserbereitung erfolgen, ohne zusätzliche Primärenergie einsetzen zu müssen.

### Ein Gerät - viele Funktionen

In den Gebäuden bzw. Gebäudeeinheiten (z.B. Wohnungen) können jeweils mit einem einzigen Gerät (Gebäudestation 1), nämlich mit der an anderer Stelle näher erläuterten Kombination aus Wärmepumpe und Lüftungs-Wärmetauscher, mehrere bislang nur mit einer Mehrzahl von unterschiedlichen Geräten mögliche Funktionen erfüllt werden, nämlich Lüftung, Rekuperation, Kühlung, Warmwasserbereitung und Heizenergiebereitstellung. Durch die Erfindung werden also zusätzliche Geräte eingespart. Zudem kommt es durch Lüftung bzw. Kühlung zu keinerlei Energieverlusten. Insbesondere ist hervorzuheben, dass für die Zwecke der Kühlung (Raumtemperierung) keine zusätzliche Primärenergie eingesetzt werden muss.

### Wärmenetz mit minimalen Verlusten

Generell zeichnet sich das erfindungsgemäße Niedertemperatur-Wärmenetz unter anderem dadurch aus, dass Energieverluste minimiert werden und vorhandene Wärme maximal genutzt und teilweise sogar gewonnen werden kann, insbesondere mittels des "kalten" Netz-Rücklaufs K, der dazu in der Lage ist, Wärme aus dem umgebenden Erdreich aufzunehmen. Der Netz-Rücklauf K ist also vollkommen verlustfrei.

Wie an anderer Stelle bereits erwähnt, ist es hierdurch nicht mehr erforderlich, die Leitung für den Netz-Rücklauf K zu dämmen. Lediglich der Netz-Vorlauf J muss gedämmt werden. Dies bedeutet alleine im Hinblick auf den Aufwand für die Dämmung der Leitungen eine Kostenreduktion um 50 %.

Eine Minimierung von Verlustenergie folgt unter anderem auch daraus, dass erfindungsgemäß gegenüber herkömmlichen Wärmenetzen mit deutlich niedrigeren Vorlauf-Temperaturen (insbesondere von deutlich weniger als 50°C) gearbeitet wird.

Dank des "kalten" Netz-Rücklaufs K wird das Spektrum der Nutzung von erneuerbarer Energie, von solarer Energie und von Verlustenergie stark ausgeweitet.

### Übergabestation

Was die Übergabestation 2 anbetrifft, so stellt diese gleichzeitig eine Einrichtung zur hydraulischen Trennung, zur Verhinderung von Energieverlust sowie einen Rekuperator dar. Durch den erfindungsgemäß in der Übergabestation 2 vorgesehenen Wärmetauscher WT5 mit der Einheit WP2 verhindert die Übergabestation 2 aktiv einen Verlust von Wärmeenergie aus den jeweils angeschlossenen Gebäuden über das Wärmenetz. Des Weiteren bildet die Übergabestation 2 den Wärmekreislauf für das jeweils zu versorgende Gebäude, wobei gleichzeitig - vor allem rücklaufseitig - in hydraulisch-thermischer Form eine Abtrennung vom Wärmenetz erfolgt, so dass der Wärmekreislauf des betreffenden Gebäudes gegenüber dem Wärmenetz verlustfrei gehalten wird.

Des Weiteren ermögliche es der erfindungsgemäße Aufbau der Übergabestation 2, diese als einen thermischen Zwischenspeicher ZS zu nutzen. Ferner ermöglicht die Übergabestation 2 die Anordnung und den Anschluss eines elektrischen Zwischenspeichers.

Der Einsatz der Wärmepumpe WP2 in der Übergabestation 2 erlaubt es, aus dem Rücklauf des Wärmenetzes, also aus dem Rücklauf L des Netz-Wärmetauschers WT7, Wärme zu gewinnen, um durch diese Rekuperation Wärme zurück in den Wärmekreislauf des betreffenden Gebäudes zu bringen.

### Art und Weise der Nutzung der Sonnenenergie

Sonnenenergie wird erfindungsgemäß durch die Photovoltaikanlage PV und - im Sommerhalbjahr - durch die warme Außenluft genutzt. Dieses Konzept hat einen entscheidenden Vorteil gegenüber anderen Konzepten, bei denen versucht wird, möglichst viel Sonnenenergie durch thermische Sonnenkollektoren zu sammeln, da thermische Sonnenkollektoren mit vertretbarem Aufwand nicht groß genug dimensioniert werden können, um das prinzipiell unendlich große Reservoir an zur Verfügung stehender Sonnenenergie zu nutzen. Die durch Sonnenenergie erwärmte Außenluft dagegen steht unbegrenzt zur Verfügung und kann durch den Einsatz der Wärmepumpen WP1 in den Gebäudestationen 1 als unerschöpfliches Reservoir nach Bedarf genutzt werden, wenn - und dies ist durch die Erfindung sichergestellt - die Wärmepumpen WP1 stets im optimalen Arbeitspunkt mit bestmöglichem COP betrieben werden können und keine zusätzliche Primärenergie für den Betrieb der Wärmepumpen WP1 erforderlich ist, wobei letzteres durch den Einsatz des aus Sonnenenergie gewonnenen Stroms über die Photovoltaikanlage PV sichergestellt ist.

Und dank des erwähnten, stets im optimalen Bereich gehaltenen Arbeitspunktes der WP1 reicht auch bei entsprechender Dimensionierung der Photovoltaikanlage PV die diffuse Sonneneinstrahlung aus, um den notwendigen "Mindest-Betriebsstrom" bereitzustellen. Damit wird die "Nutzungsbandbreite" für den solaren Energieanteil - im Vergleich zu bekannten Konstellationen dieser Art - deutlich ausgeweitet.

### Bezugszeichenliste

- 1: Gebäudestation
- 2: Übergabestation
- 3: Versorgungszentrale
- A: Raum-Fortluft
- B: Gebäude-Fortluft
- M: Außenluft
- N: Raum-Zuluft (Frischluft)
- C: Warmwasserversorgung
- D: Heizkreis
- DVL: Heizkreis-Vorlauf
- DRL: Heizkreis-Rücklauf
- E: Gebäude-Vorlauf
- F: Gebäude-Rücklauf
- G: elektrische Energie
- H: Sonnenenergie
- I: elektrische Energie
- J: Netz-Vorlauf
- K: Netz-Rücklauf
- L: Rücklauf des Netz-Wärmetauschers
- SE: Steuerungs-Einheit
- WW: Warmwasserspeicher
- WP1: Wärmepumpe der Gebäudestation
- WTP: Lüftungs-Wärmetauscher der Gebäudestation
- WP2: Wärmepumpe der Übergabestation
- WT1: Wärmetauscher
- WT2: Wärmetauscher
- WT3: Wärmetauscher
- WT4: Wärmetauscher
- WT5: Wärmetauscher
- WT6: Wärmetauscher
- WT7: Netz-Wärmetauscher
- PV: Photovoltaikanlage
- ZS: Zwischenspeicher
- V1: Ventil
- V2: Ventil
- V3: Ventil

## Patentansprüche

1. Niedertemperatur-Wärmenetz zur Versorgung von Gebäuden mit Wärme zum Heizen und für Warmwasser, mit
- einer Versorgungszentrale (3),
- zumindest einer in einem zu versorgenden Gebäude installierbaren Gebäudestation (1),
- einer Übergabestation (2) zwischen der Versorgungszentrale (3) und der Gebäudestation (1),
- einem von der Versorgungszentrale (3) zur Übergabestation (2) verlaufenden Netz-Vorlauf (J) und einem von der Übergabestation (2) zur Versorgungszentrale (3) verlaufenden Netz-Rücklauf (K), wobei in der Versorgungszentrale (3) durch einen Arbeitsprozess, insbesondere durch einen Kraft-Wärme-Kopplungs-Prozess, der Netz-Rücklauf (K) erwärmt und als der Netz-Vorlauf (J) für die Übergabestation (2) bereitgestellt wird, und
- einem von der Übergabestation (2) zur Gebäudestation (1) verlaufenden Gebäude-Vorlauf (E) und einem von der Gebäudestation (1) zur Übergabestation (2) verlaufenden Gebäude-Rücklauf (F),
wobei die Übergabestation (2) einen thermischen Zwischenspeicher (ZS), an den der Gebäude-Vorlauf (E) und der Gebäude-Rücklauf (F) angeschlossen sind, und einen Netz-Wärmetauscher (WT7) umfasst, an den eingangsseitig der Netz-Vorlauf (J) angeschlossen ist und dessen Rücklauf (L) zum Netz-Rücklauf (K) führt und über den Wärme von dem Netz-Vorlauf (J) an den Zwischenspeicher (ZS) für den Gebäude-Vorlauf (E) abgegeben werden kann,
wobei die Gebäudestation (1)
- eine Steuerungs-Einheit (SE), die mit dem Gebäude-Vorlauf (E) und dem Gebäude-Rücklauf (F) verbunden ist und die an einen Heizkreis-Vorlauf (DVL) und einen Heizkreis-Rücklauf (DRL) eines Heizkreises (D) des Gebäudes angeschlossen ist,
- einen Warmwasserspeicher (WW) zur Versorgung des Gebäudes mit Warmwasser, und
- eine Wärmepumpe (WP1) umfasst, die eine Primärseite mit einem Aufnahme-Wärmetauscher (WT1), dem als eine Primärwärmequelle Raum-Fortluft (A) aus dem Gebäude zuführbar ist, und eine Abgabeseite mit einem Abgabe-Wärmetauscher (WT3) umfasst, über den der Raum-Fortluft (A) entzogene Wärme an den Warmwasserspeicher (WW) abgegeben werden kann,
**dadurch gekennzeichnet,**
- **dass** in der Gebäudestation (1) der Heizkreis-Rücklauf (DRL) des Heizkreises (D) des Gebäudes an die Primärseite der Wärmepumpe (WP1) angeschlossen ist, um dem Heizkreis-Rücklauf (DRL) Wärme zu entziehen und diese Wärme der Primärseite der Wärmepumpe (WP1) zusätzlich zu der Raum-Fortluft (A) als eine weitere Primärwärmequelle zuzuführen, und/oder
- **dass** die Übergabestation (2) eine Wärmepumpe (WP2) umfasst, die eine Primärseite mit einem Aufnahme-Wärmetauscher (WT5), der zwischen den Rücklauf (L) des Netz-Wärmetauschers (WT7) und den Netz-Rücklauf (K) geschaltet ist, und eine Abgabeseite mit einem Abgabe-Wärmetauscher (WT6) umfasst, über den an den Zwischenspeicher (ZS) zusätzlich die dem Rücklauf (L) des Netz-Wärmetauschers (WT7) entzogene Wärme abgegeben werden kann.

2. Wärmenetz nach Anspruch 1,
wobei in der Gebäudestation (1) der Heizkreis-Rücklauf (DRL) des Heizkreises (D) des Gebäudes über die Steuerungs-Einheit (SE) an die Primärseite der Wärmepumpe (WP1) angeschlossen ist,
und/oder wobei in der Gebäudestation (1) der Heizkreis-Rücklauf (DRL) an den Aufnahme-Wärmetauscher (WT1) für die Raum-Fortluft (A) und/oder an einen weiteren Aufnahme-Wärmetauscher (WT2) der Primärseite der Wärmepumpe (WP1) angeschlossen ist,
insbesondere wobei der weitere Aufnahme-Wärmetauscher (WT2) in Reihe mit dem Aufnahme-Wärmetauscher (WT1) für die Raum-Fortluft (A) geschaltet ist.

3. Wärmenetz nach Anspruch 1 oder 2,
wobei die Steuerungs-Einheit (SE) der Gebäudestation (1) dazu ausgebildet ist, den Betrieb der Wärmepumpe (WP1) zu regeln, insbesondere wobei die Regelung des Betriebs der Wärmepumpe (WP1) beinhaltet, dass die Beiträge der unterschiedlichen Primärwärmequellen Raum-Fortluft (A) einerseits und Heizkreis-Rücklauf (DRL) andererseits zum Erwärmen des Warmwasserspeichers (WW) in Abhängigkeit von der jeweiligen Verfügbarkeits- und Bedarfssituation variiert werden.

4. Wärmenetz nach einem der vorhergehenden Ansprüche,
wobei in der Gebäudestation (1) ein zusätzlicher Lüftungs-Wärmetauscher (WTP) vorgesehen ist, an dem ein Wärmeaustausch zwischen zugeführter Außenluft (M) und der Raum-Fortluft (A) erfolgt und der zusammen mit der Wärmepumpe (WP1) in zumindest zwei unterschiedlichen Schaltungskonfigurationen betrieben werden kann, wobei in einer Winter-Schaltkonfiguration die Raum-Fortluft (A) vor dem Eintritt in die Wärmepumpe (WP1) dem Lüftungs-Wärmetauscher (WTP) zugeführt wird, um die Außenluft (M) zu erwärmen, und in einer Sommer-Schaltkonfiguration die Raum-Fortluft (A) zunächst der Wärmepumpe (WP1) und dann dem Lüftungs-Wärmetauscher (WTP) zugeführt wird, um die Außenluft (M) abzukühlen.

5. Wärmenetz nach einem der vorhergehenden Ansprüche,
wobei die Gebäudestation (1) außerdem dazu ausgebildet ist, die der Wärmepumpe (WP1) zugeführte Raum-Fortluft (A) zu entfeuchten und aus dem Gebäude als Gebäude-Fortluft (B) zu entlassen, der durch den primären Wärmetauscher (WT1) der Wärmepumpe (WP1) Wärme entzogen und die außerdem entfeuchtet worden ist,
und/oder wobei in der Versorgungszentrale (3) dem Netz-Rücklauf (K) zusätzlich zu der Wärme aus dem Arbeitsprozess eine bei diesem Arbeitsprozess entstehende Abwärme zugeführt wird, insbesondere aus dem Abgas eines den Arbeitsprozess bildenden Kraft-Wärme-Kopplungs-Prozesses gewonnene Abwärme.

6. Wärmenetz nach einem der vorhergehenden Ansprüche,
wobei zumindest eine für ein fluides Arbeitsmedium, insbesondere Wasser, vorgesehene Leitung, insbesondere eine Leitung für den Netz-Vorlauf (J), für den Netz-Rücklauf (K), für den Gebäude-Vorlauf (E) und/oder für den Gebäude-Rücklauf (F), gleichzeitig als elektrischer Leiter oder als Träger für einen elektrischen Leiter zur Übertragung von elektrischer Energie ausgebildet ist.

7. Wärmenetz nach einem der vorhergehenden Ansprüche,
wobei in der Gebäudestation (1) dem Warmwasserspeicher (WW) ein weiterer Wärmetauscher (WT4) zugeordnet ist, der über die Steuerungs-Einheit (SE) mit dem Gebäude-Vorlauf (E) und/oder mit dem Heizkreis-Vorlauf (DVL) verbunden werden kann, um in Abhängigkeit von der jeweiligen Verfügbarkeits- und Bedarfssituation Wärme von dem Warmwasserspeicher (WW) dem Gebäude-Vorlauf (E) oder dem Heizkreis-Vorlauf (DVL) und/oder Wärme von dem Gebäude-Vorlauf (E) dem Warmwasserspeicher (WW) zur Verfügung zu stellen.

8. Wärmenetz nach einem der vorhergehenden Ansprüche,
wobei in der Übergabestation (2) zusätzlich ein elektrischer Zwischenspeicher vorgesehen ist, insbesondere wobei der elektrische Zwischenspeicher mittels einer Photovoltaikanlage und/oder durch die Versorgungszentrale (3) mit elektrischer Energie versorgt werden kann,
und/oder wobei in der Übergabestation (2) eine Steuerungs-Einheit (SE) vorgesehen ist, über welche der Gebäude-Vorlauf (E) und der Gebäude-Rücklauf (F) mit dem thermischen Zwischenspeicher (ZS) verbunden sind und die dazu ausgebildet ist, zusammen mit der Steuerungs-Einheit (SE) der Gebäudestation (1) den Betrieb des Wärmenetzes in Abhängigkeit von der jeweiligen Verfügbarkeits- und Bedarfssituation zu steuern.

9. Gebäudestation (1) zur Versorgung von Gebäuden mit Wärme zum Heizen und für Warmwasser, insbesondere für ein Niedertemperatur-Wärmenetz nach einem der vorhergehenden Ansprüche,
- wobei die Gebäudestation (1) in einem zu versorgenden Gebäude installierbar und über einen Gebäude-Vorlauf (E) und einen Gebäude-Rücklauf (F) an eine zum Gebäude gehörende Versorgung oder an eine dem Gebäude zugeordnete, externe Versorgung anschließbar ist, und
- wobei die Gebäudestation (1)
- eine Steuerungs-Einheit (SE), die mit dem Gebäude-Vorlauf (E) und dem Gebäude-Rücklauf (F) verbindbar ist und die an
einen Heizkreis-Vorlauf (DVL) und einen Heizkreis-Rücklauf (DRL) eines Heizkreises (D) des Gebäudes anschließbar ist,
- einen Warmwasserspeicher (WW) zur Versorgung des Gebäudes mit Warmwasser, und
- eine Wärmepumpe (WP1) umfasst, die eine Primärseite mit einem Aufnahme-Wärmetauscher (WT1), dem als eine Primärwärmequelle Raum-Fortluft (A) aus dem Gebäude zuführbar ist, und eine Abgabeseite mit einem Abgabe-Wärmetauscher (WT3) umfasst, über den der Raum-Fortluft (A) entzogene Wärme an den Warmwasserspeicher (WW) abgegeben werden kann, und
wobei in der Gebäudestation (1) der Heizkreis-Rücklauf (DRL) des Heizkreises (D) des Gebäudes an die Primärseite der Wärmepumpe (WP1) anschließbar ist, um dem Heizkreis-Rücklauf (DRL) Wärme zu entziehen und diese Wärme der Primärseite der Wärmepumpe (WP1) zusätzlich zu der Raum-Fortluft (A) als eine weitere Primärwärmequelle zuzuführen, **dadurch gekennzeichnet,**
**dass** die Primärseite der Wärmepumpe (WP1) einen weiteren Aufnahme-Wärmetauscher (WT2) aufweist, an den der Heizkreis-Rücklauf (DRL) des Heizkreises (D) des Gebäudes über die Steuerungs-Einheit (SE) anschließbar ist.

10. Verfahren zum Betreiben eines Niedertemperatur-Wärmenetzes zur Versorgung von Gebäuden mit Wärme zum Heizen und für Warmwasser,
wobei das Wärmenetz
- eine Versorgungszentrale (3),
- zumindest eine in einem zu versorgenden Gebäude installierbare Gebäudestation (1),
- eine Übergabestation (2) zwischen der Versorgungszentrale (3) und der Gebäudestation (1),
- einen von der Versorgungszentrale (3) zur Übergabestation (2) verlaufenden Netz-Vorlauf (J) und einen von der Übergabestation (2) zur Versorgungszentrale (3) verlaufenden Netz-Rücklauf (K), wobei in der Versorgungszentrale (3) durch einen Arbeitsprozess, insbesondere durch einen Kraft-Wärme-Kopplungs-Prozess, der Netz-Rücklauf (K) erwärmt und als der Netz-Vorlauf (J) für die Übergabestation (2) bereitgestellt wird, und
- einen von der Übergabestation (2) zur Gebäudestation (1) verlaufenden Gebäude-Vorlauf (E) und einen von der Gebäudestation (1) zur Übergabestation (2) verlaufenden Gebäude-Rücklauf (F) umfasst,
wobei die Übergabestation (2) einen thermischen Zwischenspeicher (ZS), an den der Gebäude-Vorlauf (E) und der Gebäude-Rücklauf (F) angeschlossen sind, und einen Netz-Wärmetauscher (WT7) umfasst, an den eingangsseitig der Netz-Vorlauf (J) angeschlossen ist und dessen Rücklauf (L) zum Netz-Rücklauf (K) führt und über den Wärme von dem Netz-Vorlauf (J) an den Zwischenspeicher (ZS) für den Gebäude-Vorlauf (E) abgegeben werden kann, und
wobei die Gebäudestation (1)
- eine Steuerungs-Einheit (SE), die mit dem Gebäude-Vorlauf (E) und dem Gebäude-Rücklauf (F) verbunden ist und die an einen Heizkreis-Vorlauf (DVL) und einen Heizkreis-Rücklauf (DRL) eines Heizkreises (D) des Gebäudes angeschlossen ist,
- einen Warmwasserspeicher (WW) zur Versorgung des Gebäudes mit Warmwasser, und
- eine Wärmepumpe (WP1) umfasst, die eine Primärseite mit einem Aufnahme-Wärmetauscher (WT1), dem als eine Primärwärmequelle Raum-Fortluft (A) aus dem Gebäude zuführbar ist, und eine Abgabeseite mit einem Abgabe-Wärmetauscher (WT3) umfasst, über den der Raum-Fortluft (A) entzogene Wärme an den Warmwasserspeicher (WW) abgegeben werden kann,
wobei das Verfahren **dadurch gekennzeichnet ist,**
- **dass** dem Heizkreis-Rücklauf (DRL) Wärme entzogen wird und diese Wärme der Primärseite der Wärmepumpe (WP1) zusätzlich zu der Raum-Fortluft (A) als eine weitere Primärwärmequelle zugeführt wird, und/oder
- **dass** dem Rücklauf (L) des Netz-Wärmetauschers (WT7) Wärme entzogen wird und diese Wärme dem Zwischenspeicher (ZS) der Übergabestation (2) zusätzlich zu der Wärme von dem Netz-Vorlauf (J) zur Verfügung gestellt wird.

11. Verfahren nach Anspruch 10, wobei dem Rücklauf (L) des Netz-Wärmetauschers (WT7) die Wärme mittels einer Wärmepumpe (WP2) der Übergabestation (2) entzogen wird.

12. Verfahren nach Anspruch 10 oder 11,
wobei der Betrieb der Wärmepumpe (WP1) durch die Steuerungs-Einheit (SE) der Gebäudestation (1) geregelt wird,
insbesondere wobei bei der Regelung des Betriebs der Wärmepumpe (WP1) durch die Steuerungs-Einheit (SE) die Beiträge der unterschiedlichen Primärwärmequellen Raum-Fortluft (A) einerseits und Heizkreis-Rücklauf (DRL) andererseits zum Erwärmen des Warmwasserspeichers (WW) in Abhängigkeit von der jeweiligen Verfügbarkeits- und Bedarfssituation variiert werden.

13. Verfahren nach einem der Ansprüche 10 bis 12,
wobei in der Gebäudestation (1) ein zusätzlicher Lüftungs-Wärmetauscher (WTP) vorgesehen ist, mit dem ein Wärmeaustausch zwischen zugeführter Außenluft (M) und der Raum-Fortluft (A) durchgeführt wird, wobei der Lüftungs-Wärmetauscher (WTP) und die Wärmepumpe (WP1) in Abhängigkeit von der Temperatur der Außenluft (M) in zumindest zwei unterschiedlichen Schaltungskonfigurationen betrieben wird, wobei in einer Winter-Schaltkonfiguration die Raum-Fortluft (A) vor dem Eintritt in die Wärmepumpe (WP1) dem Lüftungs-Wärmetauscher (WTP) zugeführt wird, um die Außenluft (M) zu erwärmen, und in einer Sommer-Schaltkonfiguration die Raum-Fortluft (A) zunächst der Wärmepumpe (WP1) und dann dem Lüftungs-Wärmetauscher (WTP) zugeführt wird, um die Außenluft (M) abzukühlen.

14. Verfahren nach einem der Ansprüche 10 bis 13,
wobei in der Gebäudestation (1) die der Wärmepumpe (WP1) zugeführte Raum-Fortluft (A) entfeuchtet und aus dem Gebäude als Gebäudefortluft (B) entlassen wird, der durch den primären Wärmetauscher (WT1) der Wärmepumpe (WP1) Wärme entzogen und die außerdem entfeuchtet worden ist.

15. Verfahren nach einem der Ansprüche 10 bis 14,
wobei durch das Entziehen von Wärme aus dem Rücklauf (L) des Netz-Wärmetauschers (WT7) die Temperatur des Netz-Rücklaufes (K) so weit reduziert wird, dass sich der Netz-Rücklauf (K) auf der Strecke von der Übergabestation (2) zur Versorgungszentrale (3) durch Umgebungseinflüsse erwärmen kann,
und/oder wobei in der Versorgungszentrale (3) dem Netz-Rücklauf (K) zusätzlich zu der Wärme aus dem Arbeitsprozess eine bei diesem Arbeitsprozess entstehende Abwärme zugeführt wird, insbesondere aus dem Abgas eines den Arbeitsprozess bildenden Kraft-Wärme-Kopplungs-Prozesses gewonnene Abwärme.

## Claims

1. A low-temperature heating network for supplying buildings with heat for heating and for hot water, comprising
- a supply center (3);
- at least one building station (1) which can be installed in a building to be supplied,
- a transfer station (2) between the supply center (3) and the building station (1),
- a network feed (J) extending from the supply center (3) to the transfer station (2) and a network return (K) extending from the transfer station (2) to the supply center (3), wherein, in the supply center (3), the network return (K) is heated by a working process, in particular by a combined heat and power process, and is provided as the network feed (J) for the transfer station (2), and
- a building feed (E) extending from the transfer station (2) to the building station (1) and a building return (F) extending from the building station (1) to the transfer station (2),
wherein the transfer station (2) comprises a thermal temporary store (ZS), to which the building feed (E) and the building return (F) are connected, and a network heat exchanger (WT7), to which the network feed (J) is connected at the input side and whose return (L) leads to the network return (K) and via which heat can be discharged from the network feed (J) to the temporary store (ZS) for the building feed (E),
wherein the building station (1) comprises
- a control unit (SE) which is connected to the building feed (E) and the building return (F) and which is connected to a heating circuit feed (DVL) and a heating circuit return (DRL) of a heating circuit (D) of the building,
- a hot water tank (WW) for supplying the building with hot water, and
- a heat pump (WP1) which comprises a primary side having a receiving heat exchanger (WT1), to which room exhaust air (A) from the building can be fed as a primary heat source, and a discharge side having a discharging heat exchanger (WT3) via which heat extracted from the room exhaust air (A) can be discharged to the hot water tank (WW),
**characterized in that**,
- in the building station (1), the heating circuit return (DRL) of the heating circuit (D) of the building is connected to the primary side of the heat pump (WP1) to extract heat from the heating circuit return (DRL) and to feed this heat to the primary side of the heat pump (WP1) in addition to the room exhaust air (A) as a further primary heat source, and/or
- **in that** the transfer station (2) comprises a heat pump (WP2) which comprises a primary side having a receiving heat exchanger (WT5), which is connected between the return (L) of the network heat exchanger (WT7) and the network return (K), and a discharge side having a discharging heat exchanger (WT6) via which the heat extracted from the return (L) of the network heat exchanger (WT7) can additionally be discharged to the temporary store (ZS).

2. A heating network according to claim 1,
wherein, in the building station (1), the heating circuit return (DRL) of the heating circuit (D) of the building is connected to the primary side of the heat pump (WP1) via the control unit (SE),
and/or wherein, in the building station (1), the heating circuit return (DRL) is connected to the receiving heat exchanger (WT1) for the room exhaust air (A) and/or to a further receiving heat exchanger (WT2) of the primary side of the heat pump (WP1),
in particular wherein the further receiving heat exchanger (WT2) is connected in series with the receiving heat exchanger (WT1) for the room exhaust air (A).

3. A heating network according to claim 1 or 2,
wherein the control unit (SE) of the building station (1) is configured to control the operation of the heat pump (WP1),
in particular wherein the control of the operation of the heat pump (WP1) includes varying the contributions of the different primary heat sources room exhaust air (A), on the one hand, and heating circuit return (DRL), on the other hand, for heating the hot water tank (WW) in dependence on the respective availability and demand situation.

4. A heating network according to any one of the preceding claims, wherein, in the building station (1), an additional ventilating heat exchanger (WTP) is provided, at which a heat exchange between the fed outside air (M) and the room exhaust air (A) takes place and which can be operated together with the heat pump (WP1) in at least two different switching configurations, wherein, in a winter switching configuration, the room exhaust air (A) is fed to the ventilating heat exchanger (WTP) before entering the heat pump (WP1) to heat the outside air (M) and, in a summer switching configuration, the room exhaust air (A) is first fed to the heat pump (WP1) and then to the ventilating heat exchanger (WTP) to cool the outside air (M).

5. A heating network according to any one of the preceding claims,
wherein the building station (1) is furthermore configured to dehumidify the room exhaust air (A) fed to the heat pump (WP1) and to discharge it from the building as building exhaust air (B) from which heat has been extracted by the primary heat exchanger (WT1) of the heat pump (WP1) and which has furthermore been dehumidified,
and/or wherein, in the supply center (3), in addition to the heat from the working process, waste heat produced during this working process is fed to the network return (K), in particular waste heat obtained from the exhaust gas of a combined heat and power process forming the working process.

6. A heating network according to any one of the preceding claims,
wherein at least one line provided for a fluid working medium, in particular water, in particular a line for the network feed (J), for the network return (K), for the building feed (E) and/or for the building return (F), is simultaneously configured as an electrical conductor or as a carrier for an electrical conductor for transmitting electrical energy.

7. A heating network according to any one of the preceding claims, wherein, in the building station (1), the hot water tank (WW) is assigned a further heat exchanger (WT4) which can be connected to the building feed (E) and/or to the heating circuit feed (DVL) via the control unit (SE) to provide heat from the hot water tank (WW) to the building feed (E) or the heating circuit feed (DVL) and/or heat from the building feed (E) to the hot water tank (WW) in dependence on the respective availability and demand situation.

8. A heating network according to any one of the preceding claims,
wherein an electrical temporary store is additionally provided in the transfer station (2), in particular wherein the electrical temporary store can be supplied with electrical energy by means of a photovoltaic system and/or by the supply center (3),
and/or wherein, in the transfer station (2), a control unit (SE) is provided via which the building feed (E) and the building return (F) are connected to the thermal temporary store (ZS) and which is configured, together with the control unit (SE) of the building station (1), to control the operation of the heating network in dependence on the respective availability and demand situation.

9. A building station (1) for supplying buildings with heat for heating and for hot water, in particular for a low-temperature heating network according to any one of the preceding claims,
- wherein the building station (1) can be installed in a building to be supplied and can be connected via a building feed (E) and a building return (F) to a supply belonging to the building or to an external supply assigned to the building, and
- wherein the building station (1) comprises
- a control unit (SE) which can be connected to the building feed (E) and the building return (F) and which can be connected to a heating circuit feed (DVL) and a heating circuit return (DRL) of a heating circuit (D) of the building,
- a hot water tank (WW) for supplying the building with hot water, and
- a heat pump (WP1) which comprises a primary side having a receiving heat exchanger (WT1), to which room exhaust air (A) from the building can be fed as a primary heat source, and a discharge side having a discharging heat exchanger (WT3) via which heat extracted from the room exhaust air (A) can be discharged to the hot water tank (WW), and
wherein, in the building station (1), the heating circuit return (DRL) of the heating circuit (D) of the building is connected to the primary side of the heat pump (WP1) to extract heat from the heating circuit return (DRL) and to supply this heat to the primary side of the heat pump (WP1) in addition to the room exhaust air (A) as a further primary heat source,
**characterized in that**
the primary side of the heat pump (WP1) has a further receiving heat exchanger (WT2) to which the heating circuit return (DRL) of the heating circuit (D) of the building can be connected via the control unit (SE).

10. A method for operating a low-temperature heating network for supplying buildings with heat for heating and for hot water,
wherein the heating network comprises
- a supply center (3);
- at least one building station (1) which can be installed in a building to be supplied,
- a transfer station (2) between the supply center (3) and the building station (1),
- a network feed (J) extending from the supply center (3) to the transfer station (2) and a network return (K) extending from the transfer station (2) to the supply center (3), wherein, in the supply center (3), the network return (K) is heated by a working process, in particular by a combined heat and power process, and is provided as the network feed (J) for the transfer station (2), and
- a building feed (E) extending from the transfer station (2) to the building station (1) and a building return (F) extending from the building station (1) to the transfer station (2),
wherein the transfer station (2) comprises a thermal temporary store (ZS), to which the building feed (E) and the building return (F) are connected, and a network heat exchanger (WT7), to which the network feed (J) is connected at the input side and whose return (L) leads to the network return (K) and via which heat can be discharged from the network feed (J) to the temporary store (ZS) for the building feed (E), and
wherein the building station (1) comprises
- a control unit (SE) which is connected to the building feed (E) and the building return (F) and which is connected to a heating circuit feed (DVL) and a heating circuit return (DRL) of a heating circuit (D) of the building,
- a hot water tank (WW) for supplying the building with hot water, and
- a heat pump (WP1) which comprises a primary side having a receiving heat exchanger (WT1), to which room exhaust air (A) from the building can be fed as a primary heat source, and a discharge side having a discharging heat exchanger (WT3) via which heat extracted from the room exhaust air (A) can be discharged to the hot water tank (WW),
wherein the method is **characterized in that**
- heat is extracted from the heating circuit return (DRL) and this heat is fed to the primary side of the heat pump (WP1) as a further primary heat source in addition to the room exhaust air (A), and/or
- heat is extracted from the return (L) of the network heat exchanger (WT7) and this heat is made available to the temporary store (ZS) of the transfer station (2) in addition to the heat from the network feed (J).

11. A method according to claim 10,
wherein the heat is extracted from the return (L) of the network heat exchanger (WT7) by means of a heat pump (WP2) of the transfer station (2).

12. A method according to claim 10 or 11,
wherein the operation of the heat pump (WP1) is controlled by the control unit (SE) of the building station (1),
in particular wherein, in the control of the operation of the heat pump (WP1) by the control unit (SE), the contributions of the different primary heat sources room exhaust air (A), on the one hand, and heating circuit return (DRL), on the other hand, for heating the hot water tank (WW) are varied in dependence on the respective availability and demand situation.

13. A method according to any one of the claims 10 to 12,
wherein, in the building station (1), an additional ventilating heat exchanger (WTP) is provided with which a heat exchange between the fed outside air (M) and the room exhaust air (A) is performed, wherein the ventilating heat exchanger (WTP) and the heat pump (WP1) are operated in at least two different switching configurations in dependence on the temperature of the outside air (M), wherein, in a winter switching configuration, the room exhaust air (A) is fed to the ventilating heat exchanger (WTP) before entering the heat pump (WP1) to heat the outside air (M) and, in a summer switching configuration, the room exhaust air (A) is first fed to the heat pump (WP1) and then to the ventilating heat exchanger (WTP) to cool the outside air (M).

14. A method according to any one of the claims 10 to 13,
wherein the room exhaust air (A) fed to the heat pump (WP1) is dehumidified in the building station (1) and is discharged from the building as building exhaust air (B) from which heat has been extracted by the primary heat exchanger (WT1) of the heat pump (WP1) and which has furthermore been dehumidified.

15. A method according to any one of the claims 10 to 14,
wherein, by extracting heat from the return (L) of the network heat exchanger (WT7), the temperature of the network return (K) is reduced to such an extent that the network return (K) can heat up on the route from the transfer station (2) to the supply center (3) due to environmental influences, and/or wherein, in the supply center (3), in addition to the heat from the working process, waste heat produced during this working process is fed to the network return (K), in particular waste heat obtained from the exhaust gas of a combined heat and power process forming the working process.

## Revendications

1. Réseau de chaleur à basse température, destiné à alimenter des bâtiments en chaleur à des fins de chauffage et d'eau chaude, comprenant
- une centrale d'alimentation (3),
- au moins une station de bâtiment (1) apte à être installée dans un bâtiment à alimenter,
- une station de transfert (2) entre la centrale d'alimentation (3) et la station de bâtiment (1),
- une canalisation aller de réseau (J) s'étendant de la centrale d'alimentation (3) à la station de transfert (2) et une canalisation retour de réseau (K) s'étendant de la station de transfert (2) à la centrale d'alimentation (3), sachant que dans la centrale d'alimentation (3), la canalisation retour de réseau (K) est chauffée par un processus de travail, en particulier par un processus de cogénération, et est mise à disposition en tant que canalisation aller de réseau (J) pour la station de transfert (2), et
- une canalisation aller de bâtiment (E) s'étendant de la station de transfert (2) à la station de bâtiment (1) et une canalisation retour de bâtiment (F) s'étendant de la station de bâtiment (1) à la station de transfert (2),
dans lequel
la station de transfert (2) comprend un accumulateur thermique intermédiaire (ZS), auquel sont raccordées la canalisation aller de bâtiment (E) et la canalisation retour de bâtiment (F), et un échangeur de chaleur de réseau (WT7) auquel est raccordée, côté entrée, la canalisation aller de réseau (J) et dont la canalisation retour (L) mène à la canalisation retour de réseau (K) et par l'intermédiaire duquel la chaleur peut être transmise de la canalisation aller de réseau (J) à l'accumulateur intermédiaire (ZS) pour la canalisation aller de bâtiment (E),
la station de bâtiment (1) comprend :
- une unité de commande (SE) qui est reliée à la canalisation aller de bâtiment (E) et à la canalisation retour de bâtiment (F) et qui est raccordée à une canalisation aller de circuit de chauffage (DVL) et à une canalisation retour de circuit de chauffage (DRL) d'un circuit de chauffage (D) du bâtiment,
- un réservoir d'eau chaude (WW) pour alimenter le bâtiment en eau chaude, et
- une pompe à chaleur (WP1) qui comprend un côté primaire avec un échangeur de chaleur récepteur (WT1), auquel l'air vicié ambiant (A) provenant du bâtiment peut être acheminé en tant que source de chaleur primaire, et un côté émetteur avec un échangeur de chaleur émetteur (WT3), par l'intermédiaire duquel la chaleur extraite de l'air vicié ambiant (A) peut être transmise au réservoir d'eau chaude (WW),
**caractérisé en ce que**
- dans la station de bâtiment (1), la canalisation retour de circuit de chauffage (DRL) du circuit de chauffage (D) du bâtiment est raccordée au côté primaire de la pompe à chaleur (WP1), afin d'extraire la chaleur de la canalisation retour de circuit de chauffage (DRL) et d'acheminer cette chaleur vers le côté primaire de la pompe à chaleur (WP1), en supplément à l'air vicié ambiant (A), en tant que source de chaleur primaire supplémentaire, et/ou
- la station de transfert (2) comprend une pompe à chaleur (WP2) qui comprend un côté primaire avec un échangeur de chaleur récepteur (WT5) qui est monté entre la canalisation retour (L) de l'échangeur de chaleur de réseau (WT7) et la canalisation retour de réseau (K), et un côté émetteur avec un échangeur de chaleur émetteur (WT6) par l'intermédiaire duquel en supplément la chaleur extraite de la canalisation retour (L) de l'échangeur de chaleur de réseau (WT7) peut être transmise à l'accumulateur intermédiaire (ZS).

2. Réseau de chaleur selon la revendication 1,
dans lequel, dans la station de bâtiment (1), la canalisation retour de circuit de chauffage (DRL) du circuit de chauffage (D) du bâtiment est raccordée au côté primaire de la pompe à chaleur (WP1) via l'unité de commande (SE),
et/ou, dans la station de bâtiment (1), la canalisation retour de circuit de chauffage (DRL) est raccordée à l'échangeur de chaleur récepteur (WT1) pour l'air vicié ambiant (A) et/ou à un autre échangeur de chaleur récepteur (WT2) du côté primaire de la pompe à chaleur (WP1),
en particulier, l'autre échangeur de chaleur récepteur (WT2) est monté en série avec l'échangeur de chaleur récepteur (WT1) pour l'air vicié ambiant (A).

3. Réseau de chaleur selon la revendication 1 ou 2,
dans lequel l'unité de commande (SE) de la station de bâtiment (1) est conçue pour réguler le fonctionnement de la pompe à chaleur (WP1), en particulier, la régulation du fonctionnement de la pompe à chaleur (WP1) implique que les contributions des différentes sources de chaleur primaires, que sont l'air vicié ambiant (A) d'une part et la canalisation retour de circuit de chauffage (DRL) d'autre part, au chauffage du réservoir d'eau chaude (WW) varient en fonction de la situation respective en matière de disponibilité et de besoins.

4. Réseau de chaleur selon l'une des revendications précédentes, dans lequel, dans la station de bâtiment (1), il est prévu un échangeur de chaleur de ventilation supplémentaire (WTP) dans lequel s'effectue un échange de chaleur entre l'air extérieur (M) amené et l'air vicié ambiant (A) et qui, conjointement avec la pompe à chaleur (WP1), peut fonctionner dans au moins deux configurations de commutation différentes, sachant que dans une configuration de commutation hivernale, l'air vicié ambiant (A) est acheminé vers l'échangeur de chaleur de ventilation (WTP) avant d'entrer dans la pompe à chaleur (WP1) afin de réchauffer l'air extérieur (M), et que dans une configuration de commutation estivale, l'air vicié ambiant (A) est d'abord acheminé vers la pompe à chaleur (WP1), puis vers l'échangeur de chaleur de ventilation (WTP) afin de refroidir l'air extérieur (M).

5. Réseau de chaleur selon l'une des revendications précédentes,
dans lequel la station de bâtiment (1) est en outre conçue pour déshumidifier l'air vicié ambiant (A) acheminé vers la pompe à chaleur (WP1) et pour l'évacuer du bâtiment sous forme d'air vicié de bâtiment (B) dont la chaleur a été extraite par l'échangeur de chaleur primaire (WT1) de la pompe à chaleur (WP1) et qui a en outre été déshumidifié,
et/ou
dans la centrale d'alimentation (3), en supplément à la chaleur provenant du processus de travail, la chaleur perdue générée lors dudit processus de travail, en particulier la chaleur perdue récupérée à partir des gaz d'évacuation d'un processus de cogénération constituant le processus de travail, est acheminée vers la canalisation retour de réseau (K).

6. Réseau de chaleur selon l'une des revendications précédentes, dans lequel au moins une conduite prévue pour un fluide de travail, en particulier de l'eau, en particulier une conduite pour la canalisation aller de réseau (J), pour la canalisation retour de réseau (K), pour la canalisation aller de bâtiment (E) et/ou pour la canalisation retour de bâtiment (F), est conçue en même temps comme conducteur électrique ou comme support pour un conducteur électrique destiné à la transmission d'énergie électrique.

7. Réseau de chaleur selon l'une des revendications précédentes,
dans lequel, dans la station de bâtiment (1), un autre échangeur de chaleur (WT4) est associé au réservoir d'eau chaude (WW), lequel peut être relié à la canalisation aller de bâtiment (E) et/ou à la canalisation aller de circuit de chauffage (DVL) via l'unité de commande (SE), afin de fournir la chaleur, provenant du réservoir d'eau chaude (WW), à la canalisation aller de bâtiment (E) ou à la canalisation aller de circuit de chauffage (DVL) et/ou afin de fournir la chaleur, provenant de la canalisation aller de bâtiment (E), au réservoir d'eau chaude (WW), en fonction de la situation respective en matière de disponibilité et de besoins.

8. Réseau de chaleur selon l'une des revendications précédentes,
dans lequel, dans la station de transfert (2), il est prévu en supplément un accumulateur électrique intermédiaire, en particulier, l'accumulateur électrique intermédiaire peut être alimenté en énergie électrique au moyen d'une installation photovoltaïque et/ou par la centrale d'alimentation (3), et/ou, dans la station de transfert (2), il est prévu une unité de commande (SE) par l'intermédiaire de laquelle la canalisation aller de bâtiment (E) et la canalisation retour de bâtiment (F) sont reliées à l'accumulateur thermique intermédiaire (ZS) et qui est conçue pour commander, conjointement avec l'unité de commande (SE) de la station de bâtiment (1), le fonctionnement du réseau de chaleur en fonction de la situation respective en matière de disponibilité et de besoins.

9. Station de bâtiment (1) pour l'alimentation de bâtiments en chaleur à des fins de chauffage et d'eau chaude, en particulier pour un réseau de chaleur à basse température selon l'une des revendications précédentes,
dans laquelle
- la station de bâtiment (1) peut être installée dans un bâtiment à alimenter et être raccordée, par l'intermédiaire d'une canalisation aller de bâtiment (E) et d'une canalisation retour de bâtiment (F), à une alimentation appartenant au bâtiment ou à une alimentation externe associée au bâtiment, et
- la station de bâtiment (1) comprend :
- une unité de commande (SE) qui peut être reliée à la canalisation aller de bâtiment (E) et à la canalisation retour de bâtiment (F) et qui peut être raccordée à une canalisation aller de circuit de chauffage (DVL) et à une canalisation retour de circuit de chauffage (DRL) d'un circuit de chauffage (D) du bâtiment,
- un réservoir d'eau chaude (WW) pour alimenter le bâtiment en eau chaude, et
- une pompe à chaleur (WP1) qui comprend un côté primaire avec un échangeur de chaleur récepteur (WT1) auquel l'air vicié ambiant (A) provenant du bâtiment peut être acheminé en tant que source de chaleur primaire, et un côté émetteur avec un échangeur de chaleur émetteur (WT3) par lequel la chaleur extraite de l'air vicié ambiant (A) peut être transmise au réservoir d'eau chaude (WW), et
dans la station de bâtiment (1), la canalisation retour de circuit de chauffage (DRL) du circuit de chauffage (D) du bâtiment peut être raccordé au côté primaire de la pompe à chaleur (WP1) afin d'extraire la chaleur de la canalisation retour de circuit de chauffage (DRL) et d'acheminer cette chaleur vers le côté primaire de la pompe à chaleur (WP1), en supplément à l'air vicié ambiant (A), en tant que source de chaleur primaire supplémentaire,
**caractérisée en ce que**
le côté primaire de la pompe à chaleur (WP1) comporte un autre échangeur de chaleur (WT2) auquel peut être raccordée la canalisation retour de circuit de chauffage (DRL) du circuit de chauffage (D) du bâtiment via l'unité de commande (SE).

10. Procédé d'exploitation d'un réseau de chaleur à basse température pour l'alimentation de bâtiments en chaleur à des fins de chauffage et d'eau chaude,
dans lequel le réseau de chaleur comprend :
- une centrale d'alimentation (3),
- au moins une station de bâtiment (1) apte à être installée dans un bâtiment à alimenter,
- une station de transfert (2) entre la centrale d'alimentation (3) et la station de bâtiment (1),
- une canalisation aller de réseau (J) s'étendant de la centrale d'alimentation (3) à la station de transfert (2) et une canalisation retour de réseau (K) s'étendant de la station de transfert (2) à la centrale d'alimentation (3), sachant que dans la centrale d'alimentation (3), la canalisation retour de réseau (K) est chauffée par un processus de travail, en particulier par un processus de cogénération, et est mise à disposition en tant que canalisation aller de réseau (J) pour la station de transfert (2),
et
- une canalisation aller de bâtiment (E) s'étendant de la station de transfert (2) à la station de bâtiment (1) et une canalisation retour de bâtiment (F) s'étendant de la station de bâtiment (1) à la station de transfert (2),
la station de transfert (2) comprend un accumulateur thermique intermédiaire (ZS), auquel sont raccordées la canalisation aller de bâtiment (E) et la canalisation retour de bâtiment (F), et un échangeur de chaleur de réseau (WT7) auquel est raccordée, côté entrée, la canalisation aller de réseau (J) et dont la canalisation retour (L) mène à la canalisation retour de réseau (K) et par l'intermédiaire duquel la chaleur peut être transmise de la canalisation aller de réseau (J) à l'accumulateur intermédiaire (ZS) pour la canalisation aller de bâtiment (E), et
la station de bâtiment (1) comprend :
- une unité de commande (SE) qui est reliée à la canalisation aller de bâtiment (E) et à la canalisation retour de bâtiment (F) et qui est raccordée à une canalisation aller de circuit de chauffage (DVL) et à une canalisation retour de circuit de chauffage (DRL) d'un circuit de chauffage (D) du bâtiment,
- un réservoir d'eau chaude WW) pour alimenter le bâtiment en eau chaude, et
- une pompe à chaleur (WP1) qui comprend un côté primaire avec un échangeur de chaleur récepteur (WT1), auquel l'air vicié ambiant (A) provenant du bâtiment peut être acheminé en tant que source de chaleur primaire, et un côté émetteur avec un échangeur de chaleur émetteur (WT3), par l'intermédiaire duquel la chaleur extraite de l'air vicié ambiant (A) peut être transmise au réservoir d'eau chaude (WW),
le procédé étant **caractérisé en ce que**
- la chaleur est extraite de la canalisation retour de circuit de chauffage (DRL) et cette chaleur est transmise au côté primaire de la pompe à chaleur (WP1), en supplément à l'air vicié ambiant (A), en tant que source de chaleur primaire supplémentaire, et/ou
- la chaleur est extraite de la canalisation retour (L) de l'échangeur de chaleur de réseau (WT7) et cette chaleur est mise à la disposition de l'accumulateur intermédiaire (ZS) de la station de transfert (2), en supplément à la chaleur provenant de la canalisation aller de réseau (J).

11. Procédé selon la revendication 10,
dans lequel la chaleur est extraite de la canalisation retour (L) de l'échangeur de chaleur du réseau (WT7) au moyen d'une pompe à chaleur (WP2) de la station de transfert (2).

12. Procédé selon la revendication 10 ou 11,
dans lequel le fonctionnement de la pompe à chaleur (WP1) est régulé par l'unité de commande (SE) de la station de bâtiment (1),
en particulier, lors de la régulation du fonctionnement de la pompe à chaleur (WP1) par l'unité de commande (SE), les contributions des différentes sources de chaleur primaires, que sont l'air vicié ambiant (A) d'une part et la canalisation retour de circuit de chauffage (DRL) d'autre part, au chauffage du réservoir d'eau chaude (WW) varient en fonction de la situation respective en matière de disponibilité et de besoins.

13. Procédé selon l'une des revendications 10 à 12,
dans lequel, dans la station de bâtiment (1), il est prévu un échangeur de chaleur de ventilation supplémentaire (WTP) permettant d'effectuer un échange de chaleur entre l'air extérieur (M) amené et l'air vicié ambiant (A), l'échangeur de chaleur de ventilation (WTP) et la pompe à chaleur (WP1) fonctionnent dans au moins deux configurations de commutation différentes en fonction de la température de l'air extérieur (M), sachant que dans une configuration de commutation hivernale, l'air vicié ambiant (A) est acheminé vers l'échangeur de chaleur de ventilation (WTP) avant d'entrer dans la pompe à chaleur (WP1) afin de réchauffer l'air extérieur (M), et que dans une configuration de commutation estivale, l'air vicié ambiant (A) est d'abord acheminé vers la pompe à chaleur (WP1), puis vers l'échangeur de chaleur de ventilation (WTP) afin de refroidir l'air extérieur (M).

14. Procédé selon l'une des revendications 10 à 13,
dans lequel, dans la station de bâtiment (1), l'air vicié ambiant (A) acheminé vers la pompe à chaleur (WP1) est déshumidifié et évacué du bâtiment sous forme d'air vicié de bâtiment (B), dont la chaleur a été extraite par l'échangeur de chaleur primaire (WT1) de la pompe à chaleur (WP1) et qui a en outre été déshumidifié.

15. Procédé selon l'une des revendications 10 à 14,
dans lequel, par l'extraction de chaleur de la canalisation retour (L) de l'échangeur de chaleur de réseau (WT7), la température de la canalisation retour de réseau (K) est réduite aussi loin que la canalisation retour de réseau (K) peut être réchauffée sous l'effet des influences environnementales sur le trajet entre la station de transfert (2) et la centrale d'alimentation (3),
et/ou
dans la centrale d'alimentation (3), en supplément à la chaleur provenant du processus de travail, la chaleur perdue générée lors de ce processus de travail est acheminée vers la canalisation retour de réseau (K), en particulier la chaleur perdue récupérée à partir des gaz d'évacuation d'un processus de cogénération constituant le processus de travail.
